# FASCICULE DE BREVET EUROPEEN

(11) **EP 0 063 976 B1**
(45) Date de publication et mention de la délivrance du brevet: **26.10.1983**
(21) Numéro de dépôt: 82400621.7
(22) Date de dépôt: 05.04.1982
(51) Int. Cl.: B24B 33/08

(54) **Rodoir à barrettes**
Honwerkzeug
Honing tool

(30) Priorité: 17.04.1981 FR 8108152
(43) Date de publication de la demande: 03.11.1982
(73) Titulaire: AUTOMOBILES CITROEN, 92200 Neuilly-sur-Seine (FR); AUTOMOBILES PEUGEOT, 75116 Paris (FR)
(72) Inventeur: Puybaraud, Guy Henri, F-91000 Courcouronnes Evry (FR)
(74) Mandataire: Boivin, Claude

## Description

La présente Invention concerne les rodoirs à barrettes destinés à être montés sur une machine à roder et comprenant un corps de rodoir cylindrique, des barrettes dont la face extérieure est abrasive et qui sont montées coulissantes radialement dans des lumières du corps du rodoir, et un poignard qui est monté coulissant axialement dans le corps de rodoir et comporte à sa périphérie des surfaces pentées au contact des faces intérieures, de même pente, des barrettes (voir US-A-4 099 350).

Lors de l'utilisation d'un rodoir de ce genre, le poignard est relié à la tige d'expansion de la machine à roder. Lorsqu'il s'enfonce dans le corps, les surfaces pentées dont il est muni, déplacent les barrettes vers l'extérieur; il y a expansion du rodoir. Généralement, le rodoir comporte des ressorts qui tendent à appliquer les barrettes sur les surfaces pentées et qui ramènent ces barrettes vers l'intérieur du corps du rodoir lorsque le poignard est déplacé dans le sens correspondant à son retrait. L'expérience montre que, si la position radiale des barrettes et, par suite, le diamètre de travail du rodoir, sont déterminés de manière précise lorsque le poignard s'enfonce dans le corps du rodoir, il n'en est pas de môme, par suite des frottements, lorsque le poignard est déplacé dans le sens correspondant à son retrait.

L'expérience montre que, si la position radiale des barrettes et, par suite, le diamètre de travail du rodoir, sont déterminés de manière précise lorsque le poignard s'enfonce dans le corps du rodoir, il n'en est pas de même, par suite des frottements, lorsque le poignard est déplacé dans ie sens correspondant à son retrait.

La présente Invention a pour objet un rodoir perfectionné qui remédie de manière très simple, à cet inconvénient, tout en permettant un changement facile des barrettes.

Le rodoir selon l'invention est caractérisé en ce qu'une gorge à fond tronconique, de même pente que les surfaces pentées du poignard, est ménagée à la périphérie de ce poignard, et en ce que des segments formés dans un tronc de cône creux complémentaire de la gorge sont fixés dans celle-ci et engagées dans des mortaises des barrettes parallèles aux surfaces pentées. Ces segments maintiennent les barrettes en appui sur les surfaces pentées du poignard, de sorte que les barrettes sont déplacées radialement par le poignard de manière positive aussi bien lorsque ce poignard est enfoncé dans le corps du rodoir que lorsqu'il est déplacé dans le sens opposé.

On a décrit ci-après, à titre d'exemple non limitatif, un mode de réalisation du rodoir selon l'Invention, avec référence au dessin annexé dans lequel :
La Figure 1 est une vue en élévation du rodoir,
La Figure 2 en est une vue en coupe axiale suivant 11-11 de la Figure 3,
La Figure 3 en est une coupe transversale suivant III-III de la Figure 2,
La Figure 4 est une vue en perspective éclatée montrant le poignard, certaines des barrettes abrasives et certains des segments de maintien des barrettes.

Tel qu'il est représenté au dessin, le rodoir comporte un corps de rodoir 1 comprenant une partie active 2 et une tête de commande 3. Ce corps est percé d'un premier trou cylindrique 4 dans la tête de commande et d'un deuxième trou cylindrique 5 de plus petit diamètre dans la partie active ; les deux trous cylindriques 4 et 5 communiquent et sont séparés l'un de l'autre par un épaulement 6.

La partie active 2 peut être protégée extérieurement par un revêtement diamant et comporte des rainures longitudinales 7 et circonférentielles 8 ; elle comporte, en outre, des lumières longitudinales débouchant dans l'évidement intérieurs et disposées radialement. Les lumières 9 ont une longueur légèrement inférieure à la partie active du rodoir et contiennent chacune une barrette 10. Les barrettes 10 ont une longueur et une épaisseur pratiquement égale à la longueur des lumières 9 et à la largeur de ces lumières.

La tête de commande 3 du corps du rodoir est fixée par des vis 11 à un bloc de centrage 12 permettant de l'entraîner en rotation.

A l'intérieur du corps du rodoir 1 est engagé un poignard 13 comprenant une tête de commande 14 et une partie active 15 correspondant respectivement à la tête de commande 3 et à la partie active 2 du corps du rodoir.

La partie active 15 du poignard est constituée par un cylindre de même diamètre que le perçage 5 de la partie active 2 du corps du rodoir. Ce cylindre comprend autant de rainures 16 à fond penté que le rodoir comporte de barrettes 10. Ces rainures pentées ont même largeur que les barrettes qui peuvent ainsi s'engager dans les rainures du poignard. Les barrettes 10, qui sont de forme trapézoïdales, présentent un côté penté 10a de même pente que les rainures du poignard de telle sorte qu'elles peuvent coulisser radialement dans les lumières du corps de rodoir et longitudinalement dans les rainures du poignard ; la face opposée 10b des barrettes est diamantée. Le poignard comprend, en outre, approximativement dans la partie médiane de sa zone active, une gorge 17 à fond conique de même pente que les rainures, mais moins profonde que celles-ci. Dans la gorge 17 sont disposés et collés des segments 18 qui sont taillés dans un tronc de cône complémentaire de la gorge. Le tronc de cône est découpé en autant de segments qu'il y a de rainures dans le poignard. Les segments sont disposés de telle sorte que chacun d'eux débouchent partiellement dans une seule rainure du poignard. Enfin, les barrettes 10 comportant des mortaises 19 parallèles aux côtés pentés 10a des barrettes et dans lesquelles s'engagent les extrémités des segments 18.

Quand le poignard 13 s'enfonce dans le corps 1, il provoque le déplacement centrifuge des barrettes 10, les segments 18 solidaires du poignard coulissent dans les mortaises 19 des barrettes. Quand le poignard 13 recule, les segments 18 rappellent les barrettes 10 dans le sens centripète. On voit ainsi que les barrettes sont commandées positivement par le poignard, quelque soit le sens de déplacement de celui-ci.

La tête 14 du poignard comporte un perçage 20 comprenant une partie taraudée 21 permettant la fixation d'un embout 22 relié à la commande d'expansion de la machine. Une vis 23 appuyant sur un méplat de l'embout 22 interdit la rotation relative de l'embout et du poignard, après le réglage de leur position relative.

## Revendications

1. Rodoir à barrettes destiné à être monté sur une machine à roder et comprenant un corps de rodoir cylindrique (1), des barrettes (10) dont la face extérieure (10b) est abrasive et qui sont montées coulissantes radialement dans des lumières (9) du corps du rodoir, et un poignard (13) qui est monté coulissant axialement dans le corps du rodoir et comporte à sa périphérie des surfaces pentées (16a) au contact des faces intérieures (10a), de même pente, des barrettes (10), caractérisé en ce qu'une gorge (17) à fond tronconique, de même pente que les surfaces pentées (16a) du poignard, est ménagée à la périphérie de ce poignard et en ce que des segments (18) formés dans un tronc de cône creux complémentaire de la gorge (17) sont fixés dans celle-ci et engagées dans des mortaises (19) des barrettes (10) parallèles aux surfaces pentées.

2. Rodoir selon la revendication 1, caractérisé en ce que le poignard (13) présente du côté de la partie active du corps du rodoir (1), une partie cylindrique (15) dans laquelle sont taillées des rainures (16) pentées de même largeur que les barrettes (10).

3. Rodoir selon la revendication 1 ou 2, dont le poignard (13) comporte un embout (22) permettant de le relier à la commande d'expansion de la machine à roder, caractérisé en ce qu'il comporte des moyens pour régler la position relative de l'embout (22) et du poignard (13).

## Claims

1. Grinder incorporating small bars, adapted to be mounted on a grinding machine and comprising a cylindrical grinder body (1), small bars (10) whose outer face (10b) is abrasive and which are mounted to slide radially in slots (9) in the body of the grinder, and a dagger element (13) which is mounted to slide axially in the body of the grinder and comprises on its periphery sloping surfaces (16a) in contact with the inner faces (10a), of the same slope, of the bars (10), characterized in that a groove (17) with truncated bottom, of the ; same slope as the sloping surfaces (16a) of the dagger element, is made on the periphery of this dagger element and in that segments (18) formed in a hollow conical frustum complementary of the groove (17) are fixed therein and engaged in mortises (19) in the bars (10) parallel to the sloping surfaces.

2. Grinder according to Claim 1, characterized in that the dagger element (13) presents, towards the active part of the body of the grinder (1), a cylindrical part (15) in which are cut sloping grooves (16) of the same width as the bars (10).

3. Grinder according to Claim 1 or 2, of which the dagger element (13) comprises an end piece (22) enabling it to be connected to the expansion control of the grinding machine, characterized in that it comprises means for adjusting the relative position of the end piece (22) and of the dagger element (13).

## Patentansprüche

1. Zum Anbau an eine Honmaschine bestimmtes Honwerkzeug mit einem zylindrischen Hongehäuse (1), mit Leisten (10) mit einer Außenfläche (10b) aus abrasivem Material, welche radial verschiebbar in Schlitze.(9) des Gehäuses des Honwerkzeuges eingesetzt sind, und mit einer Honahle (13), welche axial verschiebbar in das Gehäuse des Honwerkzeuges eingesetzt ist und an ihrem Umfang geneigte Flächen (16a) besitzt, die in Berührung mit dieselbe Neigung aufweisenden Innenflächen (10a) der Leisten (10) stehen, dadurch gekennzeichnet, daß eine Eindrehung (17) mit kegelstumpfförmigem Boden mit derselben Neigung wie die der Flächen (16a) der Honahle am Umfang dieser Honahle angeordnet ist, und daß aus einem hohlen, zur Nut (17) komplementären Kegelstumpf erzeugte Segmente (18) an dieser befestigt sind und mit zu den geneigten Flächen parallelen Schlitzen (19) der Leisten (10) in Eingriff stehen.

2. Honwerkzeug nach Anspruch 1, dadurch gekennzeichnet, daß die Honahle (13) auf der Seite des aktiven Bereiches des Gehäuses (1) des Honwerkzeuges einen zylindrischen Teil (15) aufweist, in welchen geneigte Schlitze (16) von derselben Breite wie die der Leisten (10) eingeschnitten sind.

3. Honwerkzeug nach Anspruch 1 oder 2, dessen Honahle (13) ein Ansatzstück (22) aufweist, mittels dessen sie mit der Aufweitungssteuerung der Honmaschine verbunden werden kann, dadurch gekennzeichnet, daß sie eine Einrichtung zum Einstellen der relativen Stellung des Ansatzstückes (22) und der Honahle (13) aufweist.
